# FASCICULE DE BREVET EUROPEEN

(11) **EP 1 729 376 B1**
(45) Date de publication et mention de la délivrance du brevet: **23.09.2009**
(21) Numéro de dépôt: 06290728.2
(22) Date de dépôt: 05.05.2006
(51) Int. Cl.: H01R 13/629

(54) **Levier de verrouillage pour connecteur**
Verriegelungshebelmechanismus für Verbinder
Locking lever mechanism for connector

(30) Priorité: 31.05.2005 FR 0505505
(43) Date de publication de la demande: 06.12.2006
(73) Titulaire: CONNECTEURS ELECTRIQUES DEUTSCH, 27091 Evreux (FR)
(72) Inventeur: Duval, Frédéric, 27930 Aviron (FR)
(74) Mandataire: Laget, Jean-Loup

(56) Documents cités:
- US-A- 5 308 254
- US-A- 5 474 462
- US-A1- 2002 182 491

## Description

La présente invention a pour objet un levier de verrouillage pour connecteur.

La présente invention concerne notamment, bien qu'elle n'y soit pas limitée, un levier de verrouillage permettant la connexion et la déconnexion rapides de boîtiers électroniques dans un avion, les boîtiers électroniques étant utilisés par exemple pour des applications vidéo et/ou audio.

Le document US 5308254 décrit un levier de verrouillage selon le préambule de la revendication 1.

Dans le cas de telles connexions, on accouple de façon amovible des éléments de contact d'une première partie d'enfichage, qui est réalisée sous la forme d'une fiche de faisceau de câbles, à des éléments de contact opposés d'une deuxième partie d'enfichage, qui est réalisée sous la forme d'une fiche contenue dans un boîtier électronique.

Les opérations de connexion ou de déconnexion de tels éléments s'emboîtant peuvent se révéler difficiles à effectuer lorsque les contraintes mécaniques pendant la connexion sont importantes. De plus, une mauvaise connexion risque d'entraîner des faux contacts ou même d'endommager les éléments de contact.

Généralement, les boîtiers électroniques sont disposés sous les sièges d'un avion. Cela présente l'inconvénient que le passager, assis sur le siège, peut agir sur le boîtier électronique. De plus, les première et deuxième parties d'enfichage risquent de bouger l'une par rapport à l'autre, ce qui peut entraîner une déconnexion du boîtier électronique. Une telle connexion pose donc des problèmes de fiabilité et de sécurité.

La présente invention a pour but de proposer un levier de verrouillage pour connecteur qui évite au moins certains des inconvénients précités, qui permette une connexion et une déconnexion plus simple de deux parties d'enfichage, et qui permette de maintenir les deux parties d'enfichage en position connectée.

A cet effet, l'invention a pour objet un levier de verrouillage pour connecteur, ledit connecteur comportant une première partie d'enfichage, fixe, et une deuxième partie d'enfichage susceptible d'être connectée à ladite première partie d'enfichage par une translation dans une direction de connexion, ledit levier de verrouillage comportant deux parties d'extrémité aptes à être fixées de manière pivotante, selon un axe sensiblement perpendiculaire à ladite direction de connexion, sur deux faces opposées de ladite première partie d'enfichage, chacune desdites parties d'extrémité comporte un chemin de came, ledit levier de verrouillage étant apte à pivoter entre une position de libération, dans laquelle une extrémité ouverte de chacun desdits chemins de came est apte à se positionner au niveau d'un ergot de ladite deuxième partie d'enfichage, et une position de verrouillage dans laquelle chacun desdits ergots est apte à se positionner dans une portion de verrouillage dudit chemin de came caractérisé en ce que ladite portion d'extrémité étant apte à être déformée élastiquement pour permettre audit ergot de pénétrer dans ladite portion de verrouillage et exercer un effort de compression entre ladite première partie d'enfichage et la dite deuxième partie d'enfichage.

Selon un mode de réalisation de l'invention, chacune desdites parties d'extrémité comporte une rainure s'étendant le long d'une portion dudit chemin de came correspondant, une extrémité de ladite rainure débouchant à une extrémité dudit chemin de came, de manière que ledit chemin de came définisse avec ladite rainure une languette apte à être déformée élastiquement pour permettre une déformation de ladite partie terminale en réponse à une force de pression exercée sur ladite languette dudit chemin de came.

De préférence, lorsque ladite portion de verrouillage comporte une encoche formée dans ladite languette, ladite languette est apte à prendre par élasticité une position stable une fois que ledit ergot s'est positionné dans ladite encoche pour assurer un maintien de l'effort de connexion.

Selon un mode de réalisation de l'invention, ladite deuxième partie d'enfichage est reliée à un boîtier électronique, ladite première partie d'enfichage étant reliée à un dispositif électronique intégré dans un véhicule, ladite première partie d'enfichage étant fixée audit véhicule.

Avantageusement le levier de verrouillage comporte deux branches latérales reliées entre elles par une entretoise transversale, lesdites branches latérales étant aptes à s'étendre le long de deux faces opposées dudit boîtier électronique lorsque ledit levier de verrouillage est dans ladite position de verrouillage.

De préférence, ladite entretoise est apte à s'étendre sensiblement parallèlement à une face dudit boîtier électronique lorsque ledit levier de verrouillage est dans ladite position de verrouillage, au moins une partie formant poignée de ladite entretoise étant décalée de ladite face dudit boîtier.

Selon un mode de réalisation de l'invention, ledit véhicule est un avion, ledit boîtier électronique étant disposé sous l'assise d'un siège dudit avion, de manière que, lorsque ledit levier de verrouillage est dans ladite position de verrouillage, ledit levier de verrouillage se trouve sensiblement parallèle au plan de ladite assise, ladite assise étant apte à appuyer sur ledit levier de verrouillage pour maintenir ledit levier de verrouillage dans ladite position de verrouillage.

L'invention sera mieux comprise, et d'autre buts, détails, caractéristiques et avantages de celle-ci apparaîtront plus clairement au cours de la description explicative détaillée qui va suivre, d'un mode de réalisation de l'invention donné à titre d'exemple purement illustratif et non limitatif, en référence aux dessins schématiques annexés.

Sur ces dessins :
- la figure 1 est une vue simplifiée en perspective d'un connecteur comportant un levier de verrouillage selon un mode de réalisation de l'invention ;
- la figure 2 est une vue similaire à la figure 1, le levier de verrouillage étant en position de repos, les ergots de la deuxième partie d'enfichage étant en butée sur le levier ;
- la figure 3 est une vue agrandie de la zone III de la figure 2;
- la figure 4 est une vue similaire à la figure 1, les ergots de la deuxième partie d'enfichage étant insérés dans les chemins de came du levier de verrouillage ;
- la figure 5 est une vue agrandie de la zone V de la figure 4 ;
- la figure 6 est une vue similaire à la figure 1, les chemins de came étant déformés par une pression exercée par les ergots ;
- la figure 7 est une vue agrandie de la zone VII de la figure 6 ;
- la figure 8 est une vue similaire à la figure 1, le levier de verrouillage étant en position de verrouillage ;
- la figure 9 est une vue agrandie de la zone IX de la figure 8 ;

En se référant à la figure 1, on voit un connecteur 1 comportant une première partie d'enfichage 2 et une deuxième partie d'enfichage 3, destinées à être assemblées l'une à l'autre par emboîtement. La première partie 2 est reliée à un dispositif électronique (non représenté), par exemple intégré dans une structure d'un avion, la première partie 2 étant fixe par rapport à la structure. La deuxième partie 3 est reliée à un boîtier électronique 4. Le boîtier électronique est destiné à être disposé sous l'assise d'un siège (non représenté) de l'avion. La deuxième partie 3 est susceptible d'être connectée à la première partie 2 par une translation dans une direction de connexion X.

La deuxième partie 3 comporte par exemple, comme éléments de contact (non représentés), une multiplicité de douilles d'enfichage disposées en ligne. Les douilles d'enfichage sont destinées à entourer, en position connectée, des éléments de contact opposés (non représentés) de la première partie 2, par exemple des broches. Un tel connecteur est connu en soi.

Le connecteur 1 comporte un levier de verrouillage 5 en forme de U. Le levier 5 comporte deux branches latérales 6, sensiblement identiques, reliées ensemble par une entretoise transversale 8. Les branches latérales 6 s'étendent parallèlement l'une à l'autre.

Les extrémités libres 9 des branches 6 sont fixées de manière pivotante sur des éléments de pivot 11 disposés sur deux faces latérales 12 opposées de la première partie 2. Le levier de verrouillage 5 peut ainsi pivoter par rapport à la première partie 2 autour d'un axe Y sensiblement orthogonal à l'axe X, entre une position de repos (figure 1) et une position de verrouillage (figure 8).

L'entretoise 8 comporte une partie centrale 13 servant de poignée lors de la manipulation du levier 5, tel que cela sera décrit en détail plus loin.

Chaque branche 6 présente, en partant de l'entretoise 8, une partie médiane 16 rectiligne disposée de manière à former un angle droit avec la partie d'extrémité 15 correspondante. Au niveau de l'extrémité libre 9, chaque branche 6 comporte une partie terminale 17.

Chaque partie terminale 17 est sensiblement plane et disposée dans le même plan que la partie médiane 16. Chaque partie terminale 17 comporte une rainure 18 définissant un chemin de came, la courbure du chemin de came 18 étant dirigée de manière que le chemin de came 18 s'enroule autour du pivot 11. Une extrémité 19 du chemin de came 18, disposée sur un bord de la partie terminale 17, définit une ouverture 20. La distance du chemin de came 18 au pivot 11 diminue de son extrémité 19 vers l'extrémité opposée 24 du chemin de came 18. Une rainure 21 s'étend le long d'une portion 22 du chemin de came 18, une extrémité 23 de la rainure 21 débouchant à l'extrémité 24. De cette manière, le chemin de came 18 définit avec la rainure 21 une languette 25 apte à être déformée élastiquement en réponse à une force de pression exercée sur la languette 25 du chemin de came 18, tel que cela sera décrit en détail plus loin.

La deuxième partie 3 comporte, sur chacune de deux faces latérales opposées 30 correspondant aux faces 12, un ergot 31 apte à s'engager dans le chemin de came 18. Les ergots 31 sont disposés de manière que, lorsque la deuxième partie 3 est en butée contre la première partie 2, chaque ergot 31 se trouve au niveau d'une des ouvertures 20.

Au voisinage de l'extrémité 24, la languette 25 comporte une encoche arrondie qui définit un creux 32 apte à recevoir l'ergot 31 dans la position de verrouillage du levier 5.

On va maintenant décrire une opération de connexion des première et deuxième parties 2 et 3, en partant de la position de repos du levier 5, qui est représentée sur la figure 1.

Dans cette position, un utilisateur approche la deuxième partie 3 de la première partie 2 jusqu'à ce que chaque ergot 31 se trouve en butée contre une ouverture 20 correspondante du levier 5. Cette position est représentée sur les figures 2 et 3.

Lorsque la deuxième partie 3 a été ainsi positionnée par rapport à la première partie 2, l'utilisateur fait pivoter le levier 5 dans le sens de la flèche F (figure 4), c'est-à-dire vers la position de verrouillage. Cela a pour effet l'insertion de chaque ergot 31 dans le chemin de came 18 correspondant. Cette position est représentée sur les figures 4 et 5.

En partant de cette position, lorsque l'utilisateur continue de faire pivoter le levier 5 dans le sens de la flèche F, chaque ergot 31 coulisse dans le chemin de came 18 correspondant, en direction de l'extrémité 24. Simultanément, la deuxième partie 3, sous l'effet des chemins de came 18 agissant sur les ergots 31, s'engage dans la première partie 2. Lorsque la première partie 2 arrive en butée contre la deuxième partie 3, la languette 25 commence à se déformer par élasticité, du fait de la force de pression exercée par l'ergot 31 sur la languette 25.

Lorsque l'ergot 31 arrive au voisinage du creux 32 correspondant, la force de pression exercée par l'ergot 31 sur la languette 25 est maximale, la déformation de la languette 25 étant donc également maximale. Cette position est représentée sur les figures 6 et 7. A ce moment, si l'utilisateur continu de faire pivoter le levier, la déformation de la languette 25 permet à l'ergot 31 de se positionner dans le creux 32, tel que cela est représenté sur les figures 8 et 9.

Lorsque l'ergot 31 est dans le creux 32, la languette 25 prend une position stable par élasticité, ce qui entraîne la création d'un point dur 33 permettant de maintenir l'ergot 31 dans le creux 32 et d'exercer un effort de compression entre les parties 2 et 3. Cela permet notamment de compenser les intervalles de tolérance de l'accouplement. Dans cette position, les éléments de contact des première et deuxième parties 2 et 3 sont correctement connectés.

En outre, dans cette position, la partie centrale 13 de l'entretoise 8 s'étend parallèlement à la face supérieure 34 du boîtier 4, sensiblement parallèlement à l'axe Y. Des parties d'extrémités 15 de l'entretoise 8 s'étendent le long des faces latérales opposées 35 du boîtier, de manière sensiblement perpendiculaire à l'axe X. Les branches 6 s'étendent le long des faces latérales 35, sensiblement parallèlement à l'axe X. Le volume occupé par le levier 5 en position de repos est ainsi minimisé, les parties du levier 5 présentant une faible épaisseur et s'étendant le long du boîtier 4, comme cela est visible sur la figure 8.

Le levier 5, lorsqu'il est en position de verrouillage, est sensiblement parallèle au boîtier 4. Cela permet au boîtier 4 d'être disposé sous l'assise d'un siège de l'avion de manière sensiblement parallèle au plan de l'assise, c'est-à-dire horizontalement. L'appui de l'assise sur le levier 5 participe au maintien du levier 5 dans sa position horizontale, c'est-à-dire dans sa position de verrouillage, ce qui empêche une déconnexion involontaire du boîtier 4. En outre, un passager ne peut pas accéder au boîtier 4, celui-ci étant disposé sous l'assise de son siège.

On va maintenant décrire une opération de déconnexion, en partant de la position de verrouillage du levier 5, l'assise du siège ayant été retirée pour rendre le boîtier 4 accessible. Lorsque l'utilisateur agit sur le levier 5 pour lui faire effectuer une rotation autour de l'axe Y dans le sens de la flèche G (figure 8), le point dur 33 exerce sur l'ergot 31 une force s'opposant au mouvement du levier 5. A ce moment, si l'utilisateur continue d'agir sur le levier de la même manière, la languette 25 se déforme, ce qui a pour effet de faire sortir l'ergot 31 du creux 32. Lorsque l'ergot 31 est sorti du creux 32 et que l'utilisateur continue de faire pivoter le levier dans le sens de la flèche G, l'ergot 31 coulisse dans le chemin de came 18 en direction de l'extrémité 19. Simultanément, les éléments de contact de la première partie 2 se désengagent des éléments de contact de la deuxième partie 3. Lorsque le levier 5 atteint sa position de repos, les première et deuxième parties 2 et 3 sont déconnectées.

Les chemins de came 18 du levier 5 permettent donc d'assurer une bonne répartition des efforts pendant les opérations de connexion et de déconnexion, ce qui facilite ces opérations pour l'utilisateur. Le levier permet également de définir la profondeur d'insertion et d'assurer le guidage selon l'axe X de la deuxième partie 3 par rapport à la première partie 2, ce qui évite de tordre ou de casser des éléments de contact.

Bien que l'invention ait été décrite en relation avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Levier de verrouillage (5) pour connecteur, ledit connecteur (1) comportant une première partie d'enfichage (2), fixe, et une deuxième partie d'enfichage (3) susceptible d'être connectée à ladite première partie d'enfichage par une translation dans une direction de connexion (X), ledit levier de verrouillage (5) comportant deux parties d'extrémité (9) aptes à être fixées de manière pivotante, selon un axe (Y) sensiblement perpendiculaire à ladite direction de connexion, sur deux faces opposées (12) de ladite première partie d'enfichage, chacune desdites parties d'extrémité comportant un chemin de came (18), ledit levier de verrouillage étant apte à pivoter entre une position de libération, dans laquelle une extrémité ouverte (20) de chacun desdits chemins de came est apte à se positionner au niveau d'un ergot (31) de ladite deuxième partie d'enfichage, et une position de verrouillage dans laquelle chacun desdits ergots est apte à se positionner dans une portion de verrouillage (32) dudit chemin de came (18), **caractérisé en ce que** ladite partie d'extrémité (9) est apte à être déformée élastiquement pour permettre audit ergot (31) de pénétrer dans ladite portion de verrouillage et exercer un effort de compression entre ladite première partie d'enfichage et la dite deuxième partie d'enfichage.

2. Levier de verrouillage selon la revendication 1, **caractérisé en ce que** chacune desdites parties d'extrémité (9) comporte une rainure (21) s'étendant le long d'une portion (22) dudit chemin de came (18) correspondant, une extrémité (23) de ladite rainure débouchant à une extrémité (24) dudit chemin de came, de manière que ledit chemin de came définisse avec ladite rainure une languette (25) apte à être déformée élastiquement pour permettre une déformation de ladite partie d'extrémité en réponse à une force de pression exercée sur ladite languette dudit chemin de came.

3. Levier de verrouillage selon la revendication 2, **caractérisé en ce que** lorsque ladite portion de verrouillage (32) comporte une encoche formée dans ladite languette (25), ladite languette est apte à prendre par élasticité une position stable une fois que ledit ergot (31) s'est positionné dans ladite encoche pour assurer un maintien de l'effort de connexion.

4. Levier de verrouillage selon la revendication 1, **caractérisé en ce que** ladite deuxième partie d'enfichage (3) est reliée à un boîtier électronique (4), ladite première partie d'enfichage (2) étant reliée à un dispositif électronique intégré dans un véhicule, ladite première partie d'enfichage étant fixée audit véhicule.

5. Levier de verrouillage selon la revendication 4, **caractérisé en ce qu'**il comporte deux branches latérales (6) reliées entre elles par une entretoise (8) transversale, lesdites branches latérales étant aptes à s'étendre le long de deux faces opposées (35) dudit boîtier électronique lorsque ledit levier de verrouillage est dans ladite position de verrouillage.

6. Levier de verrouillage selon la revendication 5, **caractérisé en ce que** ladite entretoise (8) est apte à s'étendre sensiblement parallèlement à une face (34) dudit boîtier électronique (4) lorsque ledit levier de verrouillage est dans ladite position de verrouillage, au moins une partie formant poignée (13) de ladite entretoise étant décalée de ladite face (34) dudit boîtier électronique.

7. Levier de verrouillage selon la revendication 6, **caractérisé en ce que** ledit véhicule est un avion, ledit boîtier électronique (4) étant disposé sous l'assise d'un siège dudit avion, de manière que, lorsque ledit levier de verrouillage (5) est dans ladite position de verrouillage, ledit levier de verrouillage (5) se trouve sensiblement parallèle au plan de ladite assise, ladite assise étant apte à appuyer sur ledit levier de verrouillage (5) pour maintenir ledit levier de verrouillage (5) dans ladite position de verrouillage.

## Claims

1. Locking lever (5) for a connector, the said connector (1) comprising a first, fixed plug-in part (2) and a second plug-in part (3) which is capable of being connected to the said first plug-in part by a translational movement in a connecting direction (X), the said locking lever (5) comprising two end parts (9) which are capable of being fixed, in a manner pivoting along an axis (Y) which is substantially perpendicular to the said connecting direction, onto two opposite faces (12) of the said first plug-in part, each of the said end parts comprising a cam track (18), the said locking lever being capable of pivoting between a releasing position, in which an open end (20) of each of the said cam tracks is capable of being positioned level with a lug (31) on the said second plug-in part, and a locking position in which each of the said lugs is capable of being positioned within a locking portion (32) of the said cam track (18), **characterised in that** the said end part (9) is capable of being deformed elastically in order to enable the said lug (31) to penetrate into the said locking portion and to exert a compressing force between the said first plug-in part and the said second plug-in part.

2. Locking lever according to claim 1, **characterised in that** each of the said end parts (9) comprises a slot (21) extending along a portion (22) of the said corresponding cam track (18), one end (23) of the said slot opening out at one end (24) of the said cam track, in such a way that the said cam track defines, with the said slot, a tongue (25) which is capable of being deformed elastically in order to permit deformation of the said end part in response to a pressing force exerted upon the said tongue of the said cam track.

3. Locking lever according to claim 2, **characterised in that**, when the said locking portion (32) comprises a notch formed in the said tongue (25), the said tongue is capable, as a result of elasticity, of adopting a stable position once the said lug (31) has been positioned in the said notch in order to ensure that the connecting force is maintained.

4. Locking lever according to claim 1, **characterised in that** the said second plug-in part (3) is connected to an electronic box (4), the said first plug-in part (2) being connected to an electronic device which is integrated into a vehicle, the said first plug-in part being fixed to the said vehicle.

5. Locking lever according to claim 4, **characterised in that** it comprises two lateral arms (6) which are connected to one another by a transverse strut (8), the said lateral arms being capable of extending along two opposite faces (35) of the said electronic box when the said locking lever is in the said locking position.

6. Locking lever according to claim 5, **characterised in that** the said strut (8) is capable of extending substantially parallel to one face (34) of the said electronic box (4) when the said locking lever is in the said locking position, at least part of the said strut that forms a handle (13) being offset from the said face (34) of the said electronic box.

7. Locking lever according to claim 6, **characterised in that** the said vehicle is an aircraft, the said electronic box (4) being disposed under the seat cushion of a seat of the said aircraft in such a way that, when the said locking lever (5) is in the said locking position, the said locking lever (5) is located substantially parallel to the plane of the said seat cushion, the said seat cushion being capable of resting upon the said locking lever (5) in order to keep the said locking lever (5) in the said locking position.

## Patentansprüche

1. Verriegelungshebel (5) für Verbinder, wobei der Verbinder (1) einen ersten festen Steckabschnitt (2) und einen zweiten Steckabschnitt (3), der mit dem ersten Steckabschnitt durch eine Translation in einer Verbindungsrichtung (X) verbunden werden kann, enthält, wobei der Verriegelungshebel (5) zwei Endabschnitte (9) aufweist, die schwenkbar längs einer Achse (Y), die zu der Verbindungsrichtung im Wesentlichen senkrecht ist, an zwei gegenüberliegenden Flächen (12) des ersten Steckabschnitts befestigt werden können, wobei jeder der Endabschnitte eine Nockenkurve (18) aufweist, wobei der Verriegelungshebel dazu ausgelegt ist, zwischen einer Freigabestellung, in der ein offenes Ende (20) jeder der Nockenkurven auf Höhe eines Ansatzes (31) des zweiten Steckabschnitts positioniert werden kann, und einer Verriegelungsstellung, in der jeder der Ansätze in einem Verriegelungsabschnitt (32) der Nockenkurve (18) positioniert werden kann, schwenken kann, **dadurch gekennzeichnet, dass** der Endabschnitt (9) dazu ausgelegt ist, elastisch verformt zu werden, um dem Ansatz (31) zu ermöglichen, in den Verriegelungsabschnitt einzudringen und zwischen dem ersten Steckabschnitt und dem zweiten Steckabschnitt eine Kompressionskraft auszuüben.

2. Verriegelungshebel nach Anspruch 1, **dadurch gekennzeichnet, dass** jeder der Endabschnitte (9) eine Nut (21) aufweist, die sich längs eines entsprechenden Abschnitts (22) der Nockenkurve (18) erstreckt, wobei ein Ende (23) der Nut in ein Ende (24) der Nockenkurve mündet, derart, dass die Nockenkurve mit der Nut eine Zunge (25) definiert, die sich elastisch verformen kann, um eine Verformung des Endabschnitts in Reaktion auf eine auf die Zunge der Nockenkurve ausgeübte Druckkraft zuzulassen.

3. Verriegelungshebel nach Anspruch 2, **dadurch gekennzeichnet, dass** dann, wenn der Verriegelungsabschnitt (32) eine in der Zunge (25) ausgebildete Kerbe aufweist, die Zunge durch Elastizität eine stabile Position einnehmen kann, sobald der Ansatz (31) in der Kerbe positioniert ist, um die Aufrechterhaltung der Verbindungskraft sicherzustellen.

4. Verriegelungshebel nach Anspruch 1, **dadurch gekennzeichnet, dass** der zweite Steckabschnitt (3) mit einem elektronischen Gehäuse (4) verbunden ist, wobei der erste Steckabschnitt (2) mit einer in ein Fahrzeug integrierten elektronischen Vorrichtung verbunden ist, wobei der erste Steckabschnitt an dem Fahrzeug befestigt ist.

5. Verriegelungshebel nach Anspruch 4, **dadurch gekennzeichnet, dass** er zwei seitliche Schenkel (6) aufweist, die durch einen transversalen Abstandshalter (8) miteinander verbunden sind, wobei sich die seitlichen Schenkel längs zweier gegenüberliegender Flächen (35) des elektronischen Gehäuses erstrecken können, wenn sich der Verriegelungshebel in der Verriegelungsstellung befindet.

6. Verriegelungshebel nach Anspruch 5, **dadurch gekennzeichnet, dass** sich der Abstandshalter (8) im Wesentlichen parallel zu einer Fläche (34) des elektronischen Gehäuses (4) erstrecken kann, wenn der Verriegelungshebel in der Verriegelungsstellung ist, wobei wenigstens ein Teil, der einen Griff (13) des Abstandshalters bildet, in Bezug auf die Fläche (34) des elektronischen Gehäuses versetzt ist.

7. Verriegelungshebel nach Anspruch 6, **dadurch gekennzeichnet, dass** das Fahrzeug ein Flugzeug ist, wobei das elektronische Gehäuse (4) unter der Sitzfläche eines Sitzes des Flugzeugs angeordnet ist, derart, dass der Verriegelungshebel (5) dann, wenn er sich in der Verriegelungsstellung befindet, im Wesentlichen parallel zu der Ebene der Sitzfläche angeordnet ist, wobei sich die Sitzfläche an dem Verriegelungshebel (5) abstützen kann, um den Verriegelungshebel (5) in der Verriegelungsstellung zu halten.
